# EUROPÄISCHE PATENTSCHRIFT

(11) **EP 0 314 031 B1**
(45) Veröffentlichungstag und Bekanntmachung des Hinweises auf die Patenterteilung: **09.06.1993**
(21) Anmeldenummer: 88117641.6
(22) Anmeldetag: 22.10.1988
(51) Int. Cl.: F21V 25/12, F21V 31/00

(54) **Leuchte mit einer transparenten Abdeckwanne und einem damit verbundenen Leuchtengrundkörper**
Lighting fixture with a transparent cover and a body connected to the cover
Armature d'éclairage avec couvercle transparent et corps de lampe relié au couvercle

(30) Priorität: 29.10.1987 DE 3736618
(43) Veröffentlichungstag der Anmeldung: 03.05.1989
(73) Patentinhaber: ABB CEAG Licht- und Stromversorgungstechnik GmbH, D-59494 Soest (DE)
(72) Erfinder: Neumann, Reinhard, D-4044 Kaarst 1 (DE); Ploeger, Cornelius, D-5758 Fröndenberg-Frömern (DE)
(74) Vertreter: Rupprecht, Klaus, Dipl.-Ing.

(56) Entgegenhaltungen:
- CH-A- 345 694
- DE-C- 741 963
- FR-A- 2 266 100
- GB-A- 536 345
- GB-A- 2 089 489

## Beschreibung

Die Erfindung betrifft eine Leuchte, insbesondere eine explosionsgeschützte Notleuchte, nach dem Oberbegriff des Anspruches 1.

Insbesondere betrifft die Erfindung eine explosionsgeschütze Notleute, die mit energiearmen Lichtquellen hoher Lichtausbeute bestückt werden soll.

Explosionsgeschützte Notleuchten sind bisher nur mit unwirtschaftlichen Lichtquellen, insbesondere mit Glühlampen bestückt worden, wobei die Notleuchte als Metall-Glasleuchte gefertigt wurde. Zum Teil werden diese Metall-Glasleuchten auch heute noch gefertigt. Aus Metall besteht dabei der Leuchtengrundkörper, in dem die einzelnen zur Stromversorgung der Glühlampen erforderlichen Bauelemente und ggf. auch Batterien untergebracht sind; an diesem Metallgrundkörper ist eine Abdeckwanne aus Glas befestigt, die durch geeignete Draht- oder Metallgitteranordnungen gegen Bruch geschützt wird. Für viele Einsatzbereiche sind diese bekannten Leuchten problematisch und wegen des metallischen Grundkörpers, der meist aus Stahl oder Gußeisen besteht, auch sehr korrosionsanfällig, insbesondere dann, wenn derartige Leuchten in bestimmten korrosiven Atmosphären eingesetzt sind.

Aus der GB-A 2 089 489 ist eine Leuchte der eingangs genannten Art bekannt geworden. Diese besitzt eine transparente, aus Kunststoff bestehende Abdeckwanne, eine Zwischenplatte und einen elektrische Bauelemente enthaltenden Leuchtengrundkörper. Die Abdeckwanne trägt ein Außengewinde, das in einen Innengewindeabschnitt an der Zwischenplatte eingeschraubt ist. Außerdem sind die Abdeckwanne und der Leuchtengrundkörper auf entgegengesetzten Seiten der Zwischenplatte an dieser befestigt. Der Außengewindeabschnitt ist unmittelbar an der Abdeckwanne angeformt, so daß dann, wenn der Außengewindeabschnitt in den Innengewindeabschnitt eingeschraubt ist, Spannungen, die zu Spannungsrißkorrosion führen können, nicht zu vermeiden sind. Außerdem ist die Lichtquelle, die bei dieser Leuchte Verwendung findet, offensichtlich eine Glühlampe, bei der die Lichtausbeute relativ gering ist.

Aufgabe der Erfindung ist es, eine Leuchte der eingangs genannten Art zu schaffen, bei der die Korrosionsprobleme verringert sind und die auch mit Lichtquellen mit hoher Lichtausbeute bestückt werden können.

Diese Aufgabe wird erfindungsgemäß gelöst durch die kennzeichnenden Merkmale des Anspruches 1.

Ein wesentlicher Vorteil der Erfindung besteht darin, daß aufgrund der speziellen Ausgestaltung die Abdeckwanne aus thermoplastischem Material, beispielsweise aus Polycarbonat und dgl., und die Zwischenplatte, die zusammen mit der Abdeckwanne ein druckfestes Gehäuse bildet, ebenfalls aus einem Kunststoff, hier aus Duroplast, hergestellt werden kann. Dies wird dadurch ermöglicht, daß die Zwischenplatte den Innengewindebereich trägt, der an einem in die Zwischenplatte eingesetzten Metallring angebracht ist.

Aus der FR-A 2 266 100 ist eine Leuchte bekannt geworden, die eine Abdeckwanne, eine Zwischenplatte und einen Leuchtengrundkörper aus Kunststoffmaterial umfaßt. Dabei kann das Kunststoffmaterial thermoplastisches Material, wie z. B. Polycarbonat sein.

Die Verbindung des Flansches, an dem das Außengewinde angeordnet bzw. angeformt ist, mit der Abdeckwanne erfolgt nach der erfindungsgemäßen Lösung so, daß mechanische Spannungen, die ggf. zu Spannungskorrosionen führen können, verhindert sind, so daß die Lebensdauer der Einheit von Abdeckwanne und Zwischenplatte ausreichend lang für übliche Betriebszeiten und Betriebsbedingungen ist. Dadurch, daß nach den Merkmalen des Anspruches 2 die Dichtung eingegossen ist, wird eine mechanische Spannungsfreiheit der Verbindung Abdeckwanne - Flansch bewirkt.

Die Zwischenplatte, die gemäß Anspruch 3 den plattenartigen Abschnitt und den daran angebrachten zylinderförmigen Rand aufweist, trägt den Innengewindeabschnitt an ihrem Rand, in dem an der Innenfläche des zylinderförmigen Randes der Metallring eingesetzt, vorzugsweise eingegossen und eingeformt ist. Diese Zwischenplatte mit dem Rand bewirkt eine große Variabilität der erfindungsgemäßen Leuchte insoweit, als die Höhe des Randes entsprechend der in der Leuchte verwendeten Leuchtstofflampe variiert werden kann. Vorzugsweise werden zwei Zwischenplatten mit zwei unterschiedlich lang sich erstreckenden Rändern hergestellt; die eine Zwischenplatte mit kurzem Rand kann mit allen Abdeckwannen zusammenwirken, wobei die Länge der Leuchtstofflampe der Länge der Abdeckwanne angepaßt sein muß. Wenn sog. Kompaktleuchtstofflampen verwendet werden, dann kann - abhängig von der Leistung der Kompaktleuchtstofflampe und deren Länge - die Zwischenplatte mit dem höheren Rand verwendet werden, wobei dieser höhere Rand der Länge des Vorschaltgerätes bzw. der Versorgungselemente der Kompaktleuchte sich im Bereich der transparenten Abdeckwanne befindet. Benutzt man eine Abdeckwanne mit einheitlicher Länge, dann können unterschiedliche Zwischenplatten dazu benutzt werden, wodurch die Einheit Abdeckwanne - Zwischenplatte mit nur ganz wenigen Einzelteilen für die unterschiedlichsten Anwendungsbereiche benutzt und eingesetzt wird.

Die Zwischenplatte und die Abdeckwanne werden gemäß Anspruch 4 zusammen mit dem Gewinde so bemessen, daß sie eine druckfeste Einheit bilden und dabei den Vorschriften für druckfeste Kapselung genügen.

In weiterer Ausgestaltung der Erfindung gemäß Anspruch 5 sind das Innengewinde und das Außengewinde so aneinander angepaßt, daß in vollständig eingeschraubtem Zustand zwischen beiden ein ausreichender Luftspalt und eine ausreichende Spaltlänge vorhanden sind, so daß eine Zünddurchschlagssicherheit gewährleistet ist, wodurch insgesamt die Leuchte explosionsgeschützt ausgebildet ist.

Diese Merkmale sind ansich aus der DE-C 741 963 bekannt.

Gemäß Anspruch 6 kann eine weitere vorteilhafte Ausgestaltung der Erfindung kann dahin gehen, daß im Inneren des Gehäusekastens ein sandgekapselter Aufnahmeraum für Batterien vorgesehen sind. Damit wird die Einheit aus Zwischenplatte und Abdeckwanne ergänzt durch den Kasten, in dem die Versorgungseinrichtungen wie Anschlußklemmen und dgl. und der Batterieeinsatz eingesetzt sind. Dieser Kasten, der abgedichtet mit der Zwischenplatte verbunden sein kann, ist dann in sog. erhöhter Sicherheit ausgebildet und man kann die unterschiedlichsten Anschlußkästen vorsehen, entsprechend dem Bedarf und entsprechend der eingesetzten Leuchtstofflampe.

Eine weitere Ausgestaltung der Erfindung kann nach Anspruch 7 dahin gehen, daß auf der der Abdeckwanne zugewandten Seite der Zwischenplatte eine das Innere der Abdeckwanne durchgreifende Tragplatte befestigt ist, auf deren oberen Seite die Leuchtstofflampe und auf deren unteren Seite ein Vorschaltgerät befestigt ist.

Damit die Trägerplatte im Inneren des Bodens der Abdeckwanne gedreht werden kann, damit sie zusammen mit der Zwischenplatte relativ zur Abdeckwanne verdrehbar ist, ist im Bereich des Bodens der Abdeckwanne ein Zapfen vorgesehen, an dem die Trägerplatte gelagert ist, so daß sie sich um diesen Zapfen und innerhalb des Gewindes drehen kann. Dadurch ist das Einschrauben der Trägerplatte zusammen mit der Zwischenplatte einfach und das Gewicht der Trägerplatte, des Vorschaltgerätes und der Leuchtstofflampe, wird von dem Gewinde und dem Zapfen aufgenommen, so daß sich die Trägerplatte nicht verbiegen kann.

Anstatt eines Zapfens kann entsprechend Anspruch 8 auch ein kreiszylinderförmiger Schaltsteg an der Abdeckwanne vorgesehen sein, dessen freie Kante mit dem Betätigungsstößel eines an der Trägerplatte befestigten Schalters, der in der Zuleitung von Netz zu Leuchtstofflampe liegt, zusammenwirkt, so daß beim Abschrauben der Zwischenplatte der Schalter geöffnet wird.

Eine weitere Ausgestaltung der Erfindung kann gemäß Anspruch 10 dahingehen, daß im Bereich des Aufnahmeraumes für die Batterien ein Schalter vorgesehen ist, der mittels eines den Gehäusekasten abschließenden Deckels betätigbar ist, dergestalt, daß bei Abnehmen des Deckels der Schalter ausgeschaltet wird, so daß die Leuchte stromlos geschaltet ist.

Eine weitere Ausgestaltung der Erfindung kann entsprechend Anspruch 11 dahingehen, daß in der Zwischenplatte ein Kolben mit einer Druckfeder vorgesehen ist, dessen Kolbenstange mit einem im Gehäusekasten befindlichen elektrischen Schalter zusammenwirkt, daß am Flansch eine Schraube vorgesehen ist, die den Kolben zusammen mit der Kolbenstange in Richtung Einschalten des Schalters verschiebbar ist, und daß mit dem Kolben eine Feder zusammenwirkt, die die Kolbenstange gegen die freie Stirnfläche der Schraube drückt, dergestalt, daß beim Ausschrauben der Schraube die Feder den Kolben mit der Kolbenstange vom Schalter wegdrückt, wodurch der Schalter ausgeschaltet wird. Auch hierdurch wird eine zusätzliche Freischaltung der Leuchte bewirkt, so daß in geöffnetem Zustand der Leuchte nirgendwo Spannungen anstehen, die zu gefährlichen Zündfunken führen können.

Diese Einheit aus Zwischenplatte und Abdeckwanne kann dann noch ergänzt werden durch einen Kasten, in dem Versorgungseinrichtungen wie Anschlußklemmen und dgl. und ein Batteriesatz eingesetzt ist. Dieser Kasten, der abgedichtet mit der Zwischenplatte verbunden ist, ist dann in sog. erhöhter Sicherheit ausgebildet. Man kann dann die unterschiedlichsten Anschlußkästen vorsehen, entsprechend dem Bedarf und entsprechend der eingesetzten Leuchtstofflampe.

Die erfindungsgemäße Leuchtstofflampe kann noch in ein Umgehäuse eingesetzt werden, das eine transparente Vorderseite aufweist, die ggf. Piktogramme trägt.

Weitere vorteilhafte Ausgestaltungen und Verbesserungen sind den weiteren Ansprüchen zu entnehmen.

Anhand der Zeichnung, in der einige Ausführungsbeispiele der Erfindung dargestellt sind, sollen die Erfindung sowie weitere vorteilhafte Ausgestaltungen und Verbesserungen der Erfindung näher erläutert und beschrieben werden.

Es zeigt:
- Figur 1 und 2: zwei Ansichten einer Leuchte, jeweils teilweise geschnitten
- Figur 3 und 4: zwei Leuchten mit unterschiedlicher Größe der Zwischenplatte und
- Figur 5: eine vergrößerte Darstellung der Verschraubungsstelle von Flansch mit Zwischenplatte.

Die Leuchte nach Figur 1 besitzt eine transparente einseitig geschlossene Abdeckwanne 10, die aus Polycarbonat, also einem Thermoplast, hergestellt ist und einen langgestreckt zylindrischen Querschnitt aufweist. Das freie Ende der Abdeckwanne 10 besitzt eine radial nach außen vorspringende Leiste 11, die in eine Hinterschneidung 12 eines Flansches 13 greift, der ähnlich wie eine Überwurfmutter über die Abdeckwanne 10 geschoben wird. Der Bereich zwischen der Hinterschneidung und der Leiste 11 ist mit einer Dichtungsmasse 14, vorzugsweise Gießharz, ausgegossen, wobei zur Sicherung des Gießharzblockes 14 ein Sicherungs-Sprengring 15 in der Innenfläche der Hinterschneidung 12 eingelegt ist. An der radialen Außenfläche des Flansches 13 befindet sich ein Außengewinde 16, auf das das Innengewinde 17 in einem zylinderförmigen Rand 18 einer Zwischenplatte 19 aufgeschraubt ist. Es wird hier Bezug genommen auf die Figur 5, in der dieser Bereich größer herausgezeichnet ist. Man erkennt den Rand 18 der Zwischenplatte 19 sowie den Flansch 13, der hier zwei Abschnitte aufweist, nämlich einen Flanscheinsatz 20 und eine radial verlaufende Flanschabdeckung 21. Die Innenwandung des Randes 18 trägt einen Metallring 22, an dem das Innengewinde 17 angeordnet ist. Man erkennt in Figur 5 auch die Sprengringanordnung 15 sowie die Eingußdichtung 14.

An der Zwischenplatte 19 ist auf der der Abdeckwanne 10 zugewandten Seite eine Trägerplatte 24 mittels Schrauben 25 befestigt, die durch die gesamte Abdeckwanne 10 hindurchverläuft und an ihrem inneren Ende eine Abkröpfung 26 aufweist, die in einem Schaltsteg 27 zur Betätigung eines Schalters 28, der die Verbindung zwischen Netz und einer Leuchtstofflampe 30, s. unten, herstellt, an der Bodenseite 29 der Abdeckwanne 10 geführt ist; der Schaltsteg 27 ist zylinderförmig und springt vom Bodenbereich 29 der Abdeckwanne 10 zu dessen freien Rand hin vor. Auf der freien Kante des Schaltsteges gleitet ein Stößel des an der Trägerplatte 24 über ein U-förmiges Halteteil 24 a befestigten Schalters 28. Wenn beim Abnehmen der Zwischenplatte von der Abdeckwanne oder umgekehrt beide gegeneinander verschraubt werden, verdreht sich die Trägerplatte 24 relativ zu dem Schaltsteg 27 und wird dort geführt, wobei beim Herausschrauben der Schalter sich von dem Schaltsteg 27 entfernt und dadurch ausgeschaltet wird und umgekehrt. Auf der einen Seite der Trägerplatte 24 befindet sich eine Leuchtstofflampe 30 und auf der anderen Seite der Trägerplatte ein Vorschaltgerät 31, das z.B. ein elektronisches Vorschaltgerät sein kann.

Durch die Zwischenplatte 19 sind Durchführungen 32 druckfest und zünddurchschlagsicher hindurchgeführt.

Auf der der Abdeckwanne 10 gegenüberliegenden Seite der Zwischenplatte 19 ist ein Gehäusekasten 33 unter Zwischenfügung einer Dichtung 34 befestigt, der ein Innengehäuse 35 aufweist, in dem Batterien 36 untergebracht sind, die darin sandgekapselt sind. Das Innengehäuse 35 ist an einer Seitenwand 38 des Gehäusekastens 33 angebracht und mit einem Deckel 39 verschlossen. An einem Teilbereich der Wandung 37 außerhalb des Innengehäuses 35, befindet sich ein Schalter 40, dessen Stößel 41 beim Verschließen des Gehäusekastens 33 mit einem Gehäusekastendeckel 42 über einen daran angeformten Zapfen 43 betätigt wird. Die Anordnung ist dabei so, daß dann, wenn der Gehäusedeckel 42 abgenommen wird, der Zapfen 43 den Stößel 41 freigibt, so daß der Schalter 40 geöffnet wird, wodurch die Energiezufuhr zwischen den Batterien 36 und der Leuchtstofflampe 30 unterbrochen wird. Innerhalb des Gehäusekastens 33 befinden sich Klemmleisten 44 zum Verklemmen der Versorgungsleitungen zwischen Batterie 36 und Leuchtstofflampe 30.

An der Zwischenplatte 19 befindet sich im Bereich des Randes 18 ein nicht näher dargestelltes Auge, das eine Art Sacklochbohrung 45 besitzt, in der ein Kolben 46 mit einer Kolbenstange 47 geführt ist, wobei zwischen der Kolbenstange 46 und einem Sacklochabschlußdeckel 48 eine Druckfeder 49 vorgesehen ist, die den Kolbenstößel bzw. den Kolben 46 dauernd in Richtung Abdeckwannenerstreckung beaufschlagt. Im Flansch 13 befindet sich eine Schraube 50, die mit der Kolbenstange 47 zusammenwirkt und diese bzw. den Kolben 46 beim Einschrauben in die Richtung verschiebt, die von der Abdeckwanne wegweist, d.h. die Schraube verschiebt den Kolben bzw. die Kolbenstange 47 durch die Zwischenplatte 19 hindurch in den Raum erhöhte Sicherheit hinein. Dort nämlich befindet sich ein Hauptschalter 51, der ebenfalls die Verbindung zwischen den Batterien 36 und der Leuchtstofflampe 30 unterbricht. Wenn die Schraube 50 vollständig eingeschraubt ist, ist der Schalter 51 eingeschaltet. Wenn die Abdeckwanne abgenommen werden soll, dann muß zuerst die Schraube 50 gelöst werden, erst dann kann der Flansch 13 von der Zwischenplatte 19 abgeschraubt werden; dabei wird während des Lösens der Schraube 50 der Kolben 46 von der Feder in Richtung Freigeben des Schalters 51 gedrückt, so daß nach dem vollständigen Herausschrauben der Schraube der Schalter 51 ausgeschaltet ist.

Die Abdeckwanne 10 kann zusätzlich noch mit einem Notleuchtengehäuse 52 umgeben sein, so daß die Leuchte gemäß der Erfindung auch als Notleuchte verwendet werden kann.

Die Ausgestaltung der Figur 3 entspricht im wesentlichen der der Figur 1 bzw. 2. Man erkennt die Abdeckwanne 10, die über den Flansch 13 mit der Zwischenplatte 19 und dem Rand 18 verbunden ist. Die Verbindung zwischen dem Flansch 13 und dem Rand 18 ist so wie in Figur 5 gezeichnet, obwohl dort der Ring 22 nicht dargestellt ist. An die Außenfläche der Zwischenplatte 19 schließt sich ein Raum 60 erhöhter Sicherheit an, der der Außenkontur der Zwischenplatte 19 angepaßt ist und senkrecht dazu diametral sich gegenüberliegend zwei Abgangsstutzen 61 und 62 für Kabel besitzt. Klemmenleisten 63 sind dabei an der Abschlußwand des Raumes 60 mit erhöhter Sicherheit angeformt, die der Zwischenplatte 19 gegenüberliegt.

Auf der Seite der Zwischenplatte 19, die der Abdeckwanne 20 benachbart ist bzw. zu dieser hinweist, ist ein Vorschaltgerät 64 für eine U-förmige Kompaktleuchtstofflampe 65 befestigt.

Man erkennt, daß die aus der Abdeckwanne 10 und der Zwischenplatte 19 bestehende druckfeste Einheit die gleiche ist wie die gemäß Figur 2; unterschiedlich ist lediglich die Ausgestaltung des Raumes 60 mit erhöhter Sicherheit und die in die Leuchte eingebaute Lampe.

Eine Modifizierung der Zwischenplatte 19 zeigt die Figur 4. Diese Zwischenplatte wird mit der gleichen Bezugsziffer 19 bezeichnet und an der Zwischenplatte 19 ist ein zylinderförmiger Rand 66 angeformt, der deutlich länger ist als der Rand 18 der Ausführung nach Figur 1 oder 2 und der der Länge eines Vorschaltgerätes 67 entspricht, der für eine Kompaktleuchtstofflampe 68 mit gegenüber der Leuchtstofflampe 65 vergrößerter Baulänge und damit auch erhöhter Leuchtenergie angepaßt ist. Die Verbindung zwischen dem Flansch 13 und dem Rand 66 ist so wie in Figur 5 dargestellt, weswegen hinter der Bezugsziffer 18 in Figur 5 die Bezugsziffer 66 mit einem Schrägstrich versehen eingesetzt ist.

Der Raum 60 mit erhöhter Sicherheit entspricht dem Raum 60 gemäß Figur 3.

Bei allen Ausführungen ist die Abdeckkappe 10 bzw. Abdeckwanne 10 aus einem thermoplastischen Kunststoff, vorzugsweise aus Polycarbonat; der Flansch 13 ist aus Metall hergestellt, ebenso wie der Metallring 22; die Zwischenplatte 19 mit dem Rand 18 bzw. dem Rand 66 ist aus einem duroplastischem Werkstoff, entsprechend den Vorschriften, hergestellt.

Selbstverständlich ist es notwendig, daß die Zwischenplatte 19 mit dem Rand 18, 66 den gleichen Wärmeausdehnungkoeffizienten wie der Metallring 22 aufweist, so daß beide Teile auch wirtschaftlich miteinander hergestellt werden können.

## Patentansprüche

1. Leuchte, inbesondere explosionsgeschützte Notleuchte, mit einer transparenten, topfförmigen Abdeckwanne (10) und einem damit verbundenen Leuchtengrundkörper (33, 60), in dem Anschlußelemente und eine Stromversorgungseinheit mit Batterien (36) untergebracht sind, mit einer mit einem Innengewindeabschnitt (17) versehenen Zwischenplatte (19), welcher Innengewindeabschnitt (17) auf einer Seite der Zwischenplatte (19) angeordnet ist und in welchen ein an der Abdeckwanne (10) angeordnetes Außengewinde (16) eingeschraubt ist, wobei der Leuchtengrundkörper (33, 60) auf der anderen Seite der Zwischenplatte (19) befestigt ist, dadurch gekennzeichnet, daß die aus thermoplastischem Material bestehende Abdeckwanne (10) an ihrem freien Rand mit einem Flansch (13) aus Metall fest verbunden ist, der das Außengewinde (16) trägt, wobei am freien Rand der Abdeckwanne (10) eine umlaufende, radial nach außen vorspringende Leiste (11) angeformt ist, die von einer Hinterschneidung (12) am Flansch und einem Sicherungsring (15) unter Zwischenfügung einer Dichtung (14) umfaßt ist, und daß der Innengewindeabschnitt (17) an einem in der aus duroplastischem Material bestehenden Zwischenplatte (19) eingelassen und fest damit verbundenen Metallring (22) angeformt ist.

2. Leuchte nach Anspruch 1, dadurch gekennzeichnet, daS die Dichtung (14) eingegossen ist und eine mechanische Spannungsfreiheit der Verbindung Abdeckwanne (10) - Flansch (13) bewirkt.

3. Leuchte nach einem der vorigen Ansprüche, dadurch gekennzeichnet, daß die Zwischenplatte einen plattenförmigen Abschnitt (19) und einen daran angeformten zylindrischen Rand (18, 66) aufweist, an dessen Innenwandung der Metallring (22) eingelassen ist.

4. Leuchte nach einem der vorigen Ansprüche, dadurch gekennzeichnet, daß die Abdeckwanne (10) und die Zwischenplatte (19) zusammen mit dem Gewinde (16, 17) so bemessen sind, daß sie eine druckfeste Einheit bilden.

5. Leuchte nach Anspruch 4, dadurch gekennzeichnet, daS das Innengewinde und das Außengewinde so aneinander angepaßt sind, daß im vollständig eingeschraubten Zustand zwischen beiden ein ausreichender Luftspalt und eine ausreichende Spaltlänge vorhanden sind, so daß eine Zünddurchschlagsicherheit gewährleistet ist.

6. Leuchte nach einem der Ansprche 1 bis 7, dadurch gekennzeichnet, daß im Inneren des Gehäusekastens (33) einsandgekapselter Aufnahmeraum für Batterien (36) vorgesehen ist.

7. Leuchte nach einem der vorigen Ansprüche, dadurch gekennzeichnet, daß auf der der Abdeckwanne (10) zugewandten Seite der Zwischenplatte (19) eine das Innere der Abdeckwanne (10) durchgreifende Tragplatte befestigt ist, auf deren oberen Seite die Leuchtstofflampe (30) und auf deren unteren Seite ein Vorschaltgerät (31) befestigt ist.

8. Leuchte nach Anspruch 7, dadurch gekennzeichnet, daß die Trägerplatte (24) im Bereich des Bodens der Abdeckwanne (10) an einem Zapfen derart gelagert ist, daß die Trägerplatte (24) zusammen mit der Zwischenplatte (19) relativ zu der Abdeckwanne (10) verdrehbar ist.

9. Leuchte nach Anspruch 7, dadurch gekennzeichnet, daß am Boden (29) der Abdeckwanne (10) von diesem in Richtung Rand der Abdeckwanne vorspringend ein zylinderförmiger Schaltsteg (27) angeformt ist, daß an der Trägerplatte (24) ein in die Zuleitung zur Leuchtstofflampe (30) geschalteter Schalter (28) befestigt ist, dessen Schaltstößel auf dem Rand des Schaltsteges (27) gleitet, und daß die Trägerplatte (24) mit einem Fortsatz im Inneren des Schaltsteges (27) geführt ist.

10. Leuchte nach einem der vorigen Ansprüche, dadurch gekennzeichnet, daß im Bereich des Aufnahmeraumes für die Batterien (35, 36) ein Schalter (40) vorgesehen ist, der mittels eines den Gehäusekasten (33) abschließbaren Deckels (42) betätigbar ist, dergestalt, daß bei Abnehmen des Deckels (42) der Schalter (40) ausgeschaltet wird.

11. Leuchte nach einem der vorigen Ansprüche, dadurch gekennzeichnet, daß in der Zwischenplatte (19) ein Kolben (46) mit einer Druckfeder (49) vorgesehen ist, dessen Kolbenstange (47) mit einem im Gehäusekasten (33) befindlichen elektrischen Schalter (51) zusammenwirkt, daß am Flansch (13) eine Schraube vorgesehen ist, die den Kolben (46) zusammen mit der Kolbenstange (47) in Richtung Einschalten des Schalters (51) verschiebbar ist, und daß mit dem Kolben (46) eine Feder (49) zusammenwirkt, die die Kolbenstange (47) gegen die freie Stirnfläche der Schraube (50) drückt, dergestalt, daß beim Ausschrauben der Schraube (50) die Feder (49) den Kolben mit der Kolbenstange (46, 47) vom Schalter (51) wegdrückt, wodurch der Schalter (51) ausgeschaltet wird.

## Claims

1. Luminaire, particularly an explosion-protected emergency luminaire, comprising a transparent, pot-shaped enclosing bowl (10) and a basic luminaire body (33, 60) connected thereto, in which connecting elements and a power supply unit with batteries (36) are accommodated, an intermediate plate (19) provided with an inside thread section (17), which inside thread section (17) is arranged on one side of the intermediate plate (19) and into which an outside thread (16) arranged on the enclosing bowl (10) is screwed, the basic luminaire body (33, 60) being mounted on the other side of the intermediate plate (19), characterised in that the enclosing bowl (10) consisting of thermoplastic material is firmly connected on its free edge with a flange (13) of metal which carries the outside thread (16), a peripheral radially outwardly projecting strip (11) being moulded on the free edge of the enclosing bowl (10), which strip is enclosed by an undercut (12) on the flange and a retaining ring (15) with interposition of a seal (14), and in that the inside thread section (17) is moulded on a metal ring (22) inserted in the intermediate plate (19) consisting of duroplastic material and firmly connected thereto.

2. Luminaire according to Claim 1, characterised in that the seal (14) is cast in and produces freedom from mechanical stress in the enclosing bowl (10)/flange (13) joint.

3. Luminaire according to one of the preceding claims, characterised in that the intermediate plate exhibits a plate-shaped section (19) and a cylindrical edge (18, 66) moulded thereon, on the inside wall of which edge the metal ring (22) is inserted.

4. Luminaire according to one of the preceding claims, characterised in that the enclosing bowl (10) and the intermediate plate (19), together with the thread (16, 17), are dimensioned in such a manner that they form a pressure-tight unit.

5. Luminaire according to Claim 4, characterized in that the inside thread and the outside thread are matched to one another in such a manner that an adequate air gap and an adequate gap length exist between the two in the fully screwed-in state so that protection against flame transmission is ensured.

6. Luminaire according to one of Claims 1 to 7 [sic], characterised in that a powder-filled receiving space for batteries (36) is provided in the interior of the housing box (33).

7. Luminaire according to one of the preceding claims, characterised in that, on the side of the intermediate plate (19) facing the enclosing bowl (10), a support plate passing through the interior of the enclosing bowl (10) is mounted on the top side of which the fluorescent lamp (30) and on the bottom side of which a ballast device (31) is mounted.

8. Luminaire according to Claim 7, characterised in that the support plate (24) is supported in the area of the bottom of the enclosing bowl (10) on a pin in such a manner that the support plate (24), together with the intermediate plate (19), can be rotated relative to the enclosing bowl (10).

9. Luminaire according to Claim 7, characterised in that on the bottom (29) of the enclosing bowl (10), projecting from it in the direction of the edge of the enclosing bowl, a cylindrical switching web (27) is moulded on, in that a switch (28) connected into the feed line to the fluorescent lamp (30) is mounted on the support plate (24), the switching plunger of which switch slides on the edge of the switching web (27), and in that the support plate (24) is guided with a projection in the interior of the switching web (27).

10. Luminaire according to one of the preceding claims, characterised in that in the area of the receiving space for the batteries (35, 36), a switch (40) is provided which can be operated by means of a lid (42) which can be closed [sic] the housing box (33), in such a manner that when the lid (42) is removed the switch (40) is switched off.

11. Luminaire according to one of the preceding claims, characterised in that in the intermediate plate (19), a piston (46) with a compression spring (49) is provided, the piston rod (47) of which interacts with an electrical switch (51) located in the housing box (33), in that on the flange (13), a screw is provided which is displaceable [sic] the piston (46) together with the piston rod (47) in the switching-on direction of the switch (51), and in that a spring (49) interacts with the piston (46), which spring presses the piston rod (47) against the free end face of the screw (50) in such a manner that when the screw (50) is unscrewed, the spring (49) presses the piston with the piston rod (46, 47) away from the switch (51) as a result of which the switch (51) is switched off.

## Revendications

1. Appareil d'éclairage, en particulier appareil d'éclairage de secours anti-déflagrant, comportant une verrine (10) transparente en forme de pot et, lié à celle-ci, un corps (33, 60) d'appareil, à l'intérieur duquel sont logés des éléments de connexion ainsi qu'une unité d'alimentation avec batteries (36), une plaque intermédiaire (19) avec une partie (17) filetée intérieurement qui est disposée d'un côté de la plaque intermédiaire (19) et dans laquelle se visse un filetage extérieur (16) prévu sur la verrine (10), le corps (33, 60) de l'appareil d'éclairage étant fixé de l'autre côté de la plaque intermédiaire (19), caractérisé par le fait que la verrine (10) en matériau thermoplastique, à son extrémité libre, est solidaire d'une bride (13) en métal qui porte le filetage extérieur (16), un rebord (11) circulaire formant saillie radialement vers l'extérieur étant aménagé à l'extrémité libre de la verrine (10) et étant pris entre une contre-dépouille (12) de la bride et une bague de blocage (15) avec interposition d'un joint (14) et par le fait que la partie (17) filetée intérieurement est aménagée dans une bague (22) métallique qui est insérée dans la plaque intermédiaire (19) en duroplaste et est solidaire de celle-ci.

2. Appareil d'éclairage selon la revendication 1, caractérisé par le fait que le joint (14) est moulé et élimine les contraintes mécaniques dans la liaison verrine (10) - bride (13).

3. Appareil d'éclairage selon l'une des revendications précédentes, caractérisé par le fait que la plaque intermédiaire comporte une partie (19) en forme de disque et un bord (18, 66) cylindrique attenant dans la paroi intérieure duquel est insérée la bague (22) métallique.

4. Appareil d'éclairage selon l'une des revendications précédentes, caractérisé par le fait que la verrine (10), la plaque intermédiaire (19) et le filetage (16, 17) sont dimensionnés de manière à former un ensemble étanche à la pression.

5. Appareil d'éclairage selon la revendication 4, caractérisé par le fait que les filetages intérieur et extérieur sont mutuellement adaptés de telle sorte que, en position complètement vissés, il existe entre eux un espace de largeur et de longueur suffisantes assurant une protection contre le claquage.

6. Appareil d'éclairage selon l'une des revendications 1 à 7, caractérisé par le fait qu'il est prévu à l'intérieur du corps (33) une chambre à remplissage pulvérulent pour des batteries (36).

7. Appareil d'éclairage selon l'une des revendications précédentes, caractérisé par le fait qu'une plaque support qui pénètre à l'intérieur de la verrine (10) est fixée sur la face la plaque intermédiaire tournée vers ladite verrine, plaque sur la face supérieure de laquelle est fixée la lampe fluorescente (30) et sur la face inférieure de laquelle est fixé un ballast (31).

8. Appareil d'éclairage selon la revendication 7, caractérisé par le fait que la plaque-support (24) est montée sur un têton dans la région du fond de la verrine (10), de manière telle que la plaque-support (24) et la plaque intermédiaire (19) puissent tourner par rapport à la verrine (10).

9. Appareil d'éclairage selon la revendication 7, caractérisé par le fait qu'il est prévu au fond (29) de la verrine (10) un renflement (27) cylindrique de commande qui fait saillie à partir du fond en direction du bord de la verrine (10), par le fait qu'un commutateur (28) intercalé dans la ligne menant à la lampe à fluorescence (30) est fixé sur la plaque-support (24), commutateur dont la manette de commande glisse sur le bord du renflement de commande (27) et par le fait que la plaque-support (24) pénètre par un prolongement à l'intérieur du renflement de commande (27).

10. Appareil d'éclairage selon l'une des revendications précédentes, caractérisé par le fait qu'il est prévu, dans la région de la chambre recevant les batteries (35, 36), un commutateur (40) qui est actionné par un couvercle (42) qui ferme le boîtier (33) de manière telle que le commutateur (40) soit ouvert lorsqu'on retire le couvercle (42).

11. Appareil d'éclairage selon l'une des revendications précédentes, caractérisé par le fait qu'il est prévu dans la plaque intermédiaire (19) un piston (46) avec un ressort de compression (49), dont la tige (47) coopère avec un commutateur (51) électrique monté dans le boîtier (33), par le fait qu'il est prévu sur la bride (13) une vis qui repousse le piston (46) et la tige de piston (47) dans la direction de la fermeture du commutateur (51) et par le fait qu'un ressort (49) coopère avec le piston (46) et applique la tige de piston (47) contre la face frontale libre de la vis (50) de manière telle que, lorsqu'on dévisse la vis (50) le ressort (49) éloigne le piston et la tige de piston (46, 47) du commutateur (51) entraînant ainsi l'ouverture dudit commutateur (51).
